# EUROPÄISCHE PATENTSCHRIFT

(11) **EP 0 061 527 B1**
(45) Veröffentlichungstag und Bekanntmachung des Hinweises auf die Patenterteilung: **06.02.1985**
(21) Anmeldenummer: 81109267.5
(22) Anmeldetag: 29.10.1981
(51) Int. Cl.: F21S 3/04, F21V 7/12

(54) **Pendelleuchte**
Pendant lighting fixture
Armature lumineuse suspendue

(30) Priorität: 27.03.1981 DE 3112253
(43) Veröffentlichungstag der Anmeldung: 06.10.1982
(73) Patentinhaber: SIEMENS AKTIENGESELLSCHAFT, 80333 München (DE)
(72) Erfinder: Leibig, Joachim, Dipl.-Ing., D-8225 Traunreut (DE)

## Beschreibung

Die Erfindung betrifft eine Pendelleuchte für eine im Betrieb horizontal angeordnete stabförmige Lampe, gemäss dem ersten Teil von Patentanspruch 1, wie sie die US-A-3 158 327 zeigt. Eine solche Leuchte zeichnet sich durch eine sehr gute Abschirmung aus, wobei der Abschirmwinkel - gemessen gegen die Horizontale - gleich oder grösser 30° bis 40° ist und den Bereich angibt, in dem die Leuchtdichte der Leuchte unter 200 cd pro qm liegt.

Die bekannte Leuchte hat jedoch einen schlechten Betriebswirkungsgrad, der auf mehrere ungünstige Eigenschaften zurückzuführen ist: Zunächst ist in der unteren Lichtaustrittsöffnung zur Längsabschirmung ein nach oben gerichteter Spiegel angeordnet, der einen wesentlichen Teil des Lichtstromes der Lampe auf diese zurückreflektiert; zugleich ist ein breiter Winkelbereich unter der Leuchte abgeschattet.

Für den Beleuchtungswirkungsgrad einer Beleuchtungsanlage ist neben dem Betriebswirkungsgrad der Leuchte auch das Verhältnis der nach oben und unten ausgestrahlten Lichtströme sowie deren Lichtverteilungskurve massgebend. In dem bekannten Fall liegen die Maxima der nach oben gerichteten Lichtverteilungskurve zu hoch, da die Lampe zu tief in der Leuchte angeordnet ist und ferner die Oberspiegel steil nach oben, also nicht über Kreuz, strahlen.

Der Erfindung liegt die Aufgabe zugrunde, den Betriebswirkungsgrad einer Pendelleuchte der eingangs genannten Art mit guter Abschirmung und spiegelnden Reflektoren zu verbessern, um dadurch und durch eine entsprechende Gestaltung der oberen Lichtverteilungskurve einen höheren Beleuchtungswirkungsgrad in Beleuchtungsanlagen erzielen zu können.

Die Aufgabe wird erfindungsgemäss durch die im kennzeichnenden Teil des Anspruchs 1 angegebenen Merkmale gelöst.

Aus der DE-A-1 963 881 ist zwar eine nach oben und unten strahlende Pendelleuchte bekannt, bei der die Seitenreflektoren Ober- und Unterspiegel haben, die beide jeweils über Kreuz strahlen, jedoch wird hierbei eine nach oben praktisch völlig abgeschirmte Reflexschicht-Leuchtstofflampe verwendet; dementsprechend ist das Problem einer optimalen Lichtstromaufteilung, das der Erfindung zugrundeliegt, nicht behandelt.

Eine erfindungsgemässe Pendelleuchte hat einen Leuchtenbetriebswirkungsgrad von über 88%, der wesentlich über den 70 bis 72 % einer vergleichbaren bisher bekannten Pendelleuchte mit Spiegelreflektoren vergleichbarer Abschirmung liegt.

Bei einer Leuchte nach der Erfindung wird mehr als 50% des Lichtstromes nach oben, und zwar mit einer sehr breiten Lichtverteilungskurve, abgestrahlt. Dadurch lässt sich entgegen den bisherigen Annahmen der Fachwelt ein Beleuchtungswirkungsgrad erreichen, der in Räumen mit einem K-Wert grösser als 1,5 sogar über dem einer Anlage mit nur nach unten strahlenden, ebenso abgeschirmten Spiegelleuchten liegtl Der K-Wert ist dabei eine Kenngrösse der Raumabmessungen und definiert durch das Produkt von Länge mal Breite dividiert durch die Summe von Länge und Breite multipliziert mit der Höhe. Bei Räumen mit einer Höhe von 2,8 m bis 3 m ist die vorgenannte Bedingung für eine Fläche grösser 50 m² erfüllt. Bei kleineren Räumen - übliche Einzelzimmer - lässt sich immer noch etwa der gleiche Beleuchtungswirkungsgrad wie mit ausschliesslich direkt strahlenden Leuchten erzielen.

Eine besonders vorteilhafte Weiterbildung der Erfindung ergibt sich mit zwei parallel nebeneinander zwischen den Seitenreflektoren liegenden Lampen, wenn zwischen ihnen ein Mittenspiegel mit V-förmigem Querschnitt angeordnet wird, dessen Unterkante nicht bis in die untere Lichtaustrittsebene reicht. Hierbei lassen sich die Lampen so dicht an diesen Mittenspiegel heranrücken, dass sich mindestens der gleiche Abschirmwinkel wie mit den Seitenreflektoren ergibt; durch geeignete Krümmung des Mittenspiegels lassen sich gleichzeitig Einbrüche in der unteren Lichtverteilungskurve vermeiden. Im Vergleich zu einerzweilampigen Spiegelleuchte konventioneller Bauart mit gleichem Abschirmwinkel zeichnet sich diese Ausbildungsform der Erfindung durch eine wesentlich geringere Breite und damit durch günstigere Proportionen aus. Ein Ausführungsbeispiel dieser Art mit weiteren in den Unteransprüchen gekennzeichneten Merkmalen wird anhand der Figuren näher erläutert; es zeigen:
Fig. 1 einen Querschnitt durch eine zur Symmetrieebene S symmetrische Pendelleuchte und
Fig. 2 die zugehörige Lichtverteilungskurve in der Ebene der Fig. 1.

Die Pendelleuchte weist ein Gehäuse 2 mit einem Rahmen 20 auf, innerhalb dessen an gegenüberliegenden Längswändenn je ein Seitenreflektor 3 angeordnet ist; jeder dieser Seitenreflektoren besteht aus einem Unterspiegel 32, der oben in einer Grenzkante 30 endet, an die sich dann ein gegensinnig gekrümmter Oberspiegel 31 anschliesst. Die Ober- und Unterspiegel gegenüberliegender Seitenreflektoren sind so gebogen, dass sie über Kreuz durch eine obere Lichtaustrittsöffnung 21 bzw. durch eine untere Lichtaustrittsöffnung 22 strahlen.

Der Unterspiegel 32 jedes Seitenreflektors hat im wesentlichen den gleichen Verlauf wie bekannte Darklight-Spiegel; es handelt sich somit im wesentlichen um eine Parabel, mit einer Brennweite von 45 mm und einer um 35° gegen die Vertikale geneigten Hauptachse, wobei der Brennpunkt im Mittelpunkt M der Lampe 1 liegt.

Im Gegensatz zu bekannten Darklight-Spiegeln endet der Unterspiegel 32 unterhalb einer horizontalen Tangentialebene an die Lampe 1. Der darüber anschliessende Oberspiegel 31 verläuft im wesentlichen auf einem Kreis mit dem Radius R, dessen Mittelpunkt N in der durch die Mitte der Lampe 1 gehenden Vertikalebene und in 'der oberen Lichtaustrittsebene 21 liegt. Dieser Radius ist etwa dreimal so gross wie der Durchmesser der Lampe, der 26 mm beträgt. Das Maximum der dabei von diesem Oberspiegel erzeugten Lichtverteilungskurve liegt bei 120°.

In der unteren Lichtaustrittsöffnung 22 sind zwischen den Unterspiegeln Querlamellen 4 in bekannter Form angeordnet. Die obere Lichtaustrittsöffnung erstreckt sich wie die untere über die gesamte Breite des Gehäuses 2. Dicht unter der oberen Lichtaustrittsöffnung 21 sind zwei Leuchtstoffröhren als Lampen 1, l' mit gleichem Abstand A von der Symmetrieachse S der Leuchte angeordnet, zwischen denen ein Mittenspiegel 5 liegt. Der untere Teil dieses Mittenspiegels hat im wesentlichen V-förmigen Querschnitt und wird von Hilfsspiegeln 51 gebildet, deren Unterkante 50 nur bis an die Querlamellen 4 reicht. Die Krümmung dieser Hilfsspiegel verläuft nach einer Parabel mit einer Brennweite von 17 mm, deren Hauptachse durch den Mittelpunkt M der jeweils benachbarten Lampe 1 bzw. l' geht und mit der Vertikalen einen Winkel von 20° einschliesst. Der Abstand A des Mittelpunktes M jeder Lampe von der Symmetrieebene S und der Abstand B ihres Mittelpunktes von der durch die Unterkante 50 des Mittenspiegels 5 gehenden Horizontalebene sind so bemessen, dass der dadurch bestimmte Abschirmwinkel γ' mindestens so gross ist wie der jeweils geforderte und durch die Seitenreflektoren 3 gegebene Abschirmwinkel y.

Die Hilfsspiegel 51 enden oben etwas unterhalb der durch den Mittelpunkt M der Lampe gehenden Horizontalebene.

In Fig. 1 sind die Freistrahlwinkel der Lampe 1 eingetragen; der obere Freistrahlwinkel ist mit a bezeichnet und erheblich grösser als der mit β bezeichnete untere Freistrahlwinkel. Das kommt auch in der in Fig. 2 dargestellten Lichtverteilungskurve zum Ausdruck: Der nach oben gerichtete Teil überstreicht einen wesentlich breiteren Bereich als der nach unten gerichtete; dementsprechend sind mehr als 60% des Lichtstromes dieser Leuchte nach oben gerichtet.

## Patentansprüche

1. Pendelleuchte mit einer oberen (21) und einer unteren (22) Lichtaustrittsöffnung für eine im Betrieb dazwischen horizontal angeordnete stabförmige, ringsum gleichmässig abstrahlende Lampe (1)
- mit zwei Seitenreflektoren (3);
-- jeder Seitenreflektor hat einen durch die untere Lichtaustrittsöffnung (22) strahlenden Unterspiegel (32) und darüber einen durch die obere Lichtaustrittsöffnung (21) strahlenden Oberspiegel (31), der in einer Grenzkante (30) an den Unterspiegel (32) angrenzt;
-- die Seitenreflektoren (3) sind zu beiden Seiten der Lampe (1) parallel zu ihr angeordnet, wobei
. die Unterspiegel (32) über Kreuz strahlen,
. der obere Freistrahlwinkel (a) mindestens so gross ist wie der untere Freistrahlwinkel (ß), wobei dieser Freistrahlwinkel jeweils zwischen den Grenzstrahlen durch die Ränder der oberen bzw. unteren Lichtaustrittsöffnung liegt, die zugleich Tangenten an die Lampe sind und diese zwischen sich einschliessen,
dadurch gekennzeichnet,
- dass die Grenzkante (30) jedes Seitenreflektors (3) in oder unter der unteren horizontalen Tangentialebene an die Lampe (1) liegt,
- dass die Oberspiegel (31) ebenfalls über Kreuz strahlen,
- dass die Lampe (1) so hoch angeordnet ist und die Oberspiegel (31) so ausgelegt sind, dass das Maximum der von ihnen erzeugten Lichtverteilungskurve unter 130° liegt,
- und dass Querlamellen (4) zwischen den Unterspiegeln (32) in der unteren Lichtaustrittsöffnung (22) angeordnet sind.

2. Pendelleuchte nach Anspruch 1, dadurch gekennzeichnet, dass das Maximum der Lichtverteilungskurve der Oberspiegel (31) bei 120° liegt.

3. Pendelleuchte nach einem der Ansprüche 1 oder 2, gekennzeichnet durch zwei parallel nebeneinander zwischen den beiden Seitenreflektoren (3) liegende Lampen (1, 1 '), zwischen denen ein Mittenspiegel (5) mit V-förmigem, von zwei Hilfsspiegeln (51) gebildeten Querschnitt angeordnet ist.

4. Pendelleuchte nach Anspruch 3, dadurch gekennzeichnet, dass der Horizontalabstand (A) der Symmetrieebene (S) von Leuchte und Mittenspiegel (5) von dem Mittelpunkt (M) jeder Lampe (1, 1') sowie dessen Vertikalabstand (B) von der durch die Unterkante (50) des Mittenspiegels (5) gehenden Horizontalebene so bemessen sind, dass der dadurch bestimmte Abschirmwinkel (y') jeder Lampe gleich oder kleiner ist als der gegenüberliegende, durch einen Unterspiegel (32) gegebene Abschirmwinkel (γ).

5. Pendelleuchte nach Anspruch 4, dadurch gekennzeichnet, dass die Unterkante (50) des Mittenspiegels (5) bis an die Querlamellen (4) reicht.

6. Pendelleuchte nach einem der Ansprüche 3 bis 5, dadurch gekennzeichnet, dass jeder Hilfsspiegel (51) mit seiner Oberkante höchstens bis an die durch den Mittelpunkt (M) jeder Lampe (1, 1 verlaufende Horizontalebene reicht.

7. Pendelleuchte nach Anspruch 6, dadurch gekennzeichnet, dass das Maximum der von jedem Hilfsspiegel (51) erzeugten Lichtverteilungskurve bei 120° liegt.

8. Pendelleuchte nach Anspruch 6, dadurch gekennzeichnet, dass jeder Hilfsspiegel (51 ) nach einer Parabel verläuft, deren Hauptachse unter 20° gegen die Vertikale durch den Mittelpunkt (M) einer Lampe (1) verläuft.

## Claims

1. A pendant light-fitting having upper (21) and lower (22) light outlet apertures for a rod-shaped lamp (1) which radiates evenly in all directions during operation, and is horizontally arranged between said outlet apertures;
- having two side reflectors (3);
-- each side reflector having a lower mirror (32) which radiates through the lower light outlet aperture (22), overlaid by an upper mirror (31) bordering on the lower mirror (32) at a boundary edge (30) to radiate through the upper light outlet aperture (21);
-- the side reflectors (3) being arranged parallel to the lamp (1) on each side thereof, whereby:
. the lower mirrors (32) radiate crosswise,
. the upper free beam angle (a) is at least as large as the lower free beam angle (β), where this free beam angle lies between the boundary beams at the edges of the upper and lower light outlet apertures which are simultaneously tangents to the lamp enclosing it between them,
characterised in
- that the boundary edge (30) of each side reflector (3) lies in or below the lower horizontal tangential plane of the lamp (1);
- that the upper mirrors (31) also radiate crosswise;
- that the lamp (1) is arranged at such a height and the upper mirrors (31) are so designed that the maximum of the light distribution curve produced thereby is below 130°,
- and that transverse lamellae (4) are arranged between the lower mirrors (32) in the lower light outlet aperture (22).

2. A pendant light-fitting as claimed in Claim 1, characterised in that the maximum of the light distribution curve of the upper mirrors (31) lies at 120°.

3. A pendant light-fitting as claimed in one of Claims 1 or 2, characterised by two lamps (1, 1') arranged beside one another in parallel between the two reflectors (3) and between which is arranged a central reflector (5) with a V-shaped cross-section formed by two auxiliary mirrors (51).

4. A pendant light-fitting as claimed in Claim 3, characterised in that the horizontal distance (A) of the plane of symmetry (S) of light-fitting and central mirror (5) from the centre point (M) of each lamp (1, 1') and the vertical distance (B) of said centre point from the horizontal plane, which extends through the lower edge (50) of the central mirror (5), is so dimensioned that the screening angle (y') of each lamp determined thereby is identical to or smaller than the opposite screening angle (γ) formed by a lower mirror (32).

5. A pendant light-fitting as claimed in Claim 4, characterised in that the lower edge (50) of the central mirror (5) extends to the transverse lamellae (4).

6. A pendant light-fitting as claimed in one of Claims 3 to 5, characterised in that the upper edge of each auxiliary mirror (51) extends at the most to the horizontal plane which extends through the central point (M) of each lamp (1, 1').

7. A pendant light-fitting as claimed in Claim 6, characterised in that the maximum of the light distribution curve produced by each auxiliary mirror (51) lies at 120°.

8. A pendant light-fitting as claimed in Claim 6, characterised in that each auxiliary mirror (51 ) forms a parabola whose main axis extends below 20° to the vertical through the central point (M) of a lamp (1).

## Revendications

1. Luminaire suspendu comprenant une ouverture supérieure (21) et une ouverture inférieure (22) de sortie de la lumière pour une lampe ( 1 ) disposée hori- zontalemententre elles en fonctionnement, de forme tubulaire rayonnant tout autour de façon uniforme
- comprenant deux réflecteurs latéraux (3);
-- chaque réflecteur latéral a un miroir inférieur (32) réfléchissant la lumière dans l'ouverture inférieure (22) de sortie et, au-dessus, un miroir supérieur (31) réfléchissant la lumière dans l'ouverture supérieure (21) de sortie et adjacent par un bord de démarcation (30) au miroir inférieur (32);
-- les réflecteurs latéraux (3) sont disposés des deux côtés de la lampe (1) et parallèlement à celle-ci,
. les miroirs inférieurs (32) réfléchissent la lumière suivant des faisceaux croisés,
. l'angle de rayonnement libre supérieur (a) est au moins aussi grand que l'angle de rayonnement libre inférieur (β), cet angle de rayonnement libre étant compris entre les rayons limites passant par les bords de l'ouverture supérieure de sortie de la lumière et de l'ouverture inférieure de sortie de la lumière, rayons qui sont en même temps tangents à la lampe et incluent celle-ci entre eux,
caractérisé en ce que,
- le bord de démarcation (30) de chaque réflecteur latéral (3) se trouve dans ou sous le plan horizontal inférieur tangent à la lampe;
- les miroirs supérieurs (31) réfléchissent également la lumière suivant des faisceaux croisés;
- la lampe ( 1 ) est disposée si haut et les miroirs supérieurs (31 ) sont conçus de telle façon que le maximum de la courbe de répartition de la lumière qu'ils produisent se situe en-dessous de 130°;
- des lamelles transversales (4) sont disposées entre les miroirs inférieurs (32) dans l'ouverture inférieure (22) de sortie de la lumière.

2. Luminaire suspendu suivant la revendication 1, caractérisé en ce que le maximum de la courbe de répartition de la lumière des miroirs supérieurs (31) se situe à 120°.

3. Luminaire suspendu suivant la revendication 1 ou 2, caractérisé par deux lampes (1,1') qui sont disposées parallèlement l'une à côté de l'autre entre les deux réflecteurs latéraux (3) et entre lesquelles est disposé un miroir central (5) à section transversale en forme de V formée par deux miroirs auxiliaires (51).

4. Luminaire suspendu suivant la revendication 3, caractérisé en ce que l'écartement horizontal (A) du plan de symétrie (5) du luminaire et du miroir central (5) par rapport au centre (M) de chaque lampe (1, 1') ainsi que son écartement vertical (B) par rapport au plan horizontal passant par le bord inférieur (50) du miroir central (5) sont tels que l'angle d'occultation (y') ainsi déterminé de chaque lampe est égal ou est inférieur à l'angle d'occultation (y) opposé donné par un miroir inférieur (32).

5. Luminaire suspendu suivant la revendication 4. caractérisé en ce que le bord inférieur (50) du miroir central (5) s'étend jusqu'aux lamelles transversales (4).

6. Luminaire suspendu suivant l'une des revendications 3 à 5, caractérisé en ce que chaque miroir auxiliaire (51 ) s'étend par son bord supérieur jusqu'au plan horizontal passant par le centre (M) de chaque lampe (1, 1').

7. Luminaire suspendu suivant la revendication 6, caractérisé en ce que le maximum de la courbe de répartition de la lumière produite par chaque miroir auxiliaire (51) se situe à 120°.

8. Luminaire suspendu suivant la revendication 6, caractérisé en ce que chaque miroir auxiliaire (51) s'étend suivant une parabole, dont l'axe principal fait un angle de 20° par rapport à la verticale passant par le centre (M) d'une lampe (1).
